# EUROPÄISCHE PATENTSCHRIFT

(11) **EP 0 209 696 B1**
(45) Veröffentlichungstag und Bekanntmachung des Hinweises auf die Patenterteilung: **27.09.1989**
(21) Anmeldenummer: 86107783.2
(22) Anmeldetag: 07.06.1986
(51) Int. Cl.: D21F 1/02

(54) **Stoffauflauf-Vorrichtung fuer eine Papiermaschine**
Headbox for a paper-making machine
Caisse de tête pour une machine à papier

(30) Priorität: 12.07.1985 CH 3045/85
(43) Veröffentlichungstag der Anmeldung: 28.01.1987
(73) Patentinhaber: SULZER-ESCHER WYSS GMBH, D-88183 Ravensburg (DE)
(72) Erfinder: Weisshuhn, Elmer, Dr., D-7981 Vogt (DE); Holik, Herbert, D-7980 Ravensburg (DE)

(56) Entgegenhaltungen:
- DE-A- 3 321 406
- FR-A- 1 396 309
- FR-A- 1 494 138
- GB-A- 733 441
- US-A- 3 738 910

## Beschreibung

Die Erfindung betrifft eine Stoffauflauf-Vorrichtung für eine Papiermaschine mit einem Verteilkasten und einer daran angeschlossenen Führungsvorrichtung zur Umlenkung und Führung einer Faserstoff-Suspension in Maschinenrichtung und zur Verteilung der Suspension über die Breite der Papiermaschine, wobei die Führungsvorrichtung in einen Düsenraum führt, der zwei Begrenzungslippen und einen zur Papiermaschine führenden Austrittsspalt aufweist, und wobei wenigstens eine Begrenzungslippe des Düsenraumes mindestens zwei Abschnitte mit unterschiedlicher Neigung gegen die Strömungsrichtung der Suspension im Düsenraum aufweist, wobei der Neigungswinkel des direkt an die Führungseinrichtung anschließenden Abschnittes der den Düsenraum begrenzenden Oberlippe zwischen 0° und 30° beträgt.

Solche Stoffauflauf-Vorrichtungen sind z.B. aus der US-PS 4 414 061, US-PS 3 769 154 oder DE-OS 2 343 538 oder DE-OS 2 852 564 bekannt. Dabei ist die Führungsvorrichtung beispielsweise als Lochplatte oder als Stufendiffusor ausgebildet, so daß die aus dem Verteilkasten in Maschinenrichtung in den Düsenraum umgelenkte Suspension eine gewisse Turbulenz erhält. Die den Düsenraum begrenzenden Lippen sind in der Regel als ebene oder leicht gekrümmte Wände ausgebildet. Häufig ist dabei am Ende des Düsenraums am Austrittsspalt eine verstellbare Blende vorgesehen, die zur Querprofilkorrektur sowie zur Turbulenzerhöhung genützt wird. Dabei ist die Blende gegen die Vertikale meist unter einem Winkel von weniger als 35 ° in Strömungsrichtung geneigt und ragt nur eine geringe Strecke in den Düsenraum hinein, beispielsweise weniger als 5 mm, so daß das Verhältnis von Blendenvorsprung zur Spaltweite üblicherweise weniger als 0,5 beträgt.

Eine weitere Schrift - die DE-OS 3 321 406 - stellt ebenfalls eine Stoffauflaufvorrichtung dar, die mit einer Anzahl von Stufendiffusoren als Führungsvorrichtung versehen ist und bei der die den Düsenraum begrenzende Lippe durch Gelenkverbindungen geteilt ist. Das in Strömungsrichtung jeweils letzte Lippenteil ist dabei so gestaltet, daß der Strömungsquerschnitt auf einer relativ langen Strecke allmählich auf den Spalt für die austretende Suspension reduziert wird, wobei sich zusätzlich unmittelbar vor dem Austritt mit Hilfe einer Blende eine Korrekturmöglichkeit ergeben kann.

Nachteilig ist bei bekannten Stoffaufläufen die häufig nicht ausreichende Formationsqualität der gebildeten Papierbahn, eine zu große Empfindlichkeit der Blattgewichtsverteilung in Querrichtung bei Maßabweichungen, bzw. lokalen Spaltweitenänderungen, eine zu grosse Empfindlichkeit hinsichtlich Strahlgeschwindigkeitsunterschieden bei Querprofilkorrekturen sowie das Nicht-Erreichen von in manchen Fällen gewünschten hohen Längs/Quer-Werten der Festigkeiten.

Die Erfindung setzt sich die Aufgabe, die vorstehend erwähnten Nachteile des Standes der Technik zu beseitigen und eine Stoffauflauf-Vorrichtung zu schaffen, mit der eine ausreichende Formationsqualität der Papierbahn, eine verminderte Empfindlichkeit der Blattgewichtsverteilung in Querrichtung bei Maßabweichungen der Spaltweite, eine verminderte Empfindlichkeit hinsichtlich Strahlgeschwindigkeitsunterschieden bei Querprofilkorrekturen, sowie ein erhöhtes Längs/Quer-Festigkeitsverhältnis erreichbar ist.

Erfindungsgemäß wird diese Aufgabe dadurch gelöst, daß der Neigungswinkel des direkt vor dem Austrittsspalt liegenden Abschnittes zwischen 60° und 90° liegt, wobei die Länge des an die Führungsvorrichtung anschließenden Abschnittes ein Vielfaches der Länge des vor dem Austrittsspalt liegenden Abschnittes beträgt.

Mit besonderem Vorteil beträgt die Länge des auf die Führungsvorrichtung folgenden Abschnittes mindestens das Vierfache der Länge.des vor dem Austrittsspalt liegenden Abschnittes.

Auf die genannte Weise wird erreicht, daß in der ersten Zone mit geringerer Wandneigung eine ausreichende Beruhigung der Suspension nach der Umlenkung und Turbulenzerzeugung zum Dispergieren der Faserflocken eintritt. In der folgenden Zone, kurz vor dem Austrittsspalt, wird dann die Suspension infolge der größeren Neigung der Wand des Düsenraumes sehr stark beschleunigt, und damit werden vorhandene bzw. neu gebildete Flocken verzerrt bzw. aufgerissen. Dadurch entsteht eine «weiche» Formation. Außerdem wird das Längs/Quer-Verhältnis der Festigkeiten erhöht, da durch die starke Beschleunigung die Fasern am Austrittsspalt aus dem Stoffauflauf in Längsrichtung vororientiert werden. Durch die relativ lange Beruhingungsstrecke und die vergrößerte Verweilzeit zwischen Turbulenzerzeuger und Auslaufspalt werden weiterhin Störeinflüsse des Systems gemildert bzw. eliminiert. Jedoch ist die Beschleunigung nicht so stark gewählt, daß Strömungswirbel entstehen.

Die Erfindung wird anhand eines in der einzigen Figur wiedergegebenen Ausführungsbeispiels erläutert, die eine Stoffauflauf-Vorrichtung im Schnitt zeigt.

Bei der in der Figur dargestellten Stoffauflauf-Vorrichtung wird eine Faserstoff-Suspension einem Verteilkasten 1 unter Druck zugeführt. Eine an den Verteilkasten angeschlossene Führungsvorrichtung 2 lenkt die Suspension in Maschinenrichtung M um und verteilt die Suspension über die Breite des Stoff - auflaufes und der Papiermaschine. Die Führungsvorrichtung 2 kann dabei aus einer oder mehreren Lochplatten bestehen oder aus einem Stufendiffusor, wie er beispielsweise in CH-A-518 406 oder US-A-3 725 197 beschrieben ist, oder aus einer anderen geeigneten Führungsvorrichtung.

Aus der Führungsvorrichtung 2 tritt die Suspension in einen Düsenraum 3 ein, welcher an beiden Seiten durch Lippen 4 und 5 begrenz ist und am Ende einen Austrittsspalt 6 aufweist, aus dem die Faserstoffsuspension auf die Nasspartie einer nicht dargestellten Papiermaschine austritt.

Wenigstens eine Begrenzungswand des Düsenraumes 3, beispielsweise die Oberlippe 4, weist in Maschinenrichtung M gesehen zwei verschiedene Zonen 7 und 8 mit unterschiedlicher Neigung gegen die Strömungsrichtung der Suspension auf. Die erste an die Führungsvorrichtung 2 anschließende Zone 7 besitzt eine geringere Neigung a, beispielsweise zwischen 0° und 30°. Die in Strömungsrichtung anschließende Zone 8 vor dem Austrittsspalt 6 besitzt dagegen eine wesentlich grössere Neigung β gegen die Strömungsrichtung, beispielsweise im Bereich zwischen 60° und 90°. Die Länge x der ersten Zone 7 ist dabei um ein Vielfaches derselben größer als die Länge y der folgenden Zone, und beträgt z.B. mindestens das 4fache derselben. Zweckmäßigerweise ist die Länge y der Zone 8 auch größer gewählt als die Spaltweite s.

Statt der Oberlippe 4 des Düsenraumes kann auch die Unterlippe 5 des Düsenraumes in der beschriebenen Weise ausgebildet sein, oder aber auch beide Lippen 4 und 5. In jedem Fall muß gewährleistet sein, daß der Düsenraum 3 eine erste Zone 7 aufweist, in der sich die Strömung nach dem Austritt aus der Führungsvorrichtung 2 beruhigen kann, sowie eine Zone 8 unmittelbar vor dem Austrittsspalt 6, in weicher die Strömung der Suspension stark beschleunigt wird.

Am Austrittsspalt kann zusätzlich eine in bekannter Weise ausgebildete, verstellbare Blende 9 vorgesehen sein. Zweckmäßig ist es dabei, den Blendenvorsprung b so zu wählen, dass er in einem Bereich zwischen dem 0,05- und 0, 5fachen der Spaltweite s verstellt werden kann.

Im übrigen können auch mehr als zwei Zonen vorgesehen sein, wobei jede folgende Zone eine größere Wandneigung aufweist als die vorhergehende.

Wenigstens eine der Begrenzungslippen 4, 5 kann schwenkbar ausgebildet sein, so daß damit die Strömung optimiert und die Weite des Austrittsspaltes 6 geändert und an die gestellten Anforderungen angepaßt werden kann. Es ist aber auch möglich, nur den letzten Abschnitt 8 einer Begrenzungslippe schwenkbar oder verschiebbar auszubilden, oder eine lokale Verstellbarkeit des Ausstrittsspaltes 6 über die Arbeitsbreite der Stoffauflaufvorrichtung vorzusehen.

## Patentansprüche

1. StoffauflaufvorrichtungfüreinePapiermaschine mit einem Verteilkasten (1) und einer daran angeschlossenen Führungsvorrichtung (2) zur Führung einer Faserstoff-Suspension in Maschinenrichtung (M) und zur Verteilung der Suspension über die Breite der Papiermaschine, wobei die Führungsvorrichtung (2) in einen Düsenraum (3) mündet, der zwei Begrenzungslippen (4, 5) und über eine Blende (9) einen zur Papiermaschine führenden Austrittsspalt (6) aufweist, und wobei wenigstens eine Begrenzungslippe (4, 5) des Düsenraumes (3) mindestens zwei Abschnitte (7, 8) mit unterschiedlicher Neigung (alpha, beta) gegen die Strömungsrichtung (M) der Suspension im Düsenraum aufweist, wobei der Neigungswinkel (alpha) des direkt an die Führungseinrichtung (2) anschließenden Abschnittes (7) der den Düsenraum begrenzenden Oberlippe (4) zwischen 0° und 30° beträgt, dadurch gekennzeichnet, daß der Neigungswinkel des direkt vor dem Austrittsspalt (6) liegenden Abschnittes (8) der Oberlippe (4) zwischen 60° und 90° liegt, wobei die Länge (x) des Abschnittes (7) ein Vielfaches der Länge (y) des Abschnittes (8) beträgt.

2. Vorrichtung nach Anspruch 1, dadurch gekennzeichnet, daß die Länge (y) des vor dem Austrittsspalt (6) liegenden Abschnittes (8) des Düsenraumes (3) grösser ist als die Weite (s) des Austrittsspaltes (6).

3. Vorrichtung nach einem der Ansprüche 1-2, dadurch gekennzeichnet, daß die Blende (9) so beweglich ist, daß der Blendenvorsprung etwa die Hälfte der Spaltweite (s) ausmacht.

4. Vorrichtung nach einem der vorstehenden Ansprüche, dadurch gekennzeichnet, daß wenigstens ein Abschnitt (7, 8) wenigstens einer Begrenzungslippe (4) schwenkbar oder verschiebbar ausgebildet ist.

## Claims

1. A headbox system for a paper-making machine with a distribution box (1) and a guide device (2) connected thereto for guiding a suspension of fibre materials in the direction of the machine (M) and for distributing the suspension across the width of the paper-making machine, the guide device (2) leading into a jet chamber (3) which has two limiting lips (4, 5) and a delivery gap (6) leading to the paper-making machine past a baffle (9), and at least one limiting lip (4, 5) of the jet chamber (3) having at least two sections (7, 8) inclined at different angles (alpha, beta) counter to the direction of flow (M) of the suspension in the jet chamber, the angle of inclination (alpha) of the section (7) of the upper lip (4) defining the jet chamber (3) and directly adjoining the guide device (2) being between 0° and 30°, characterised in that the angle of inclination of the section (8) of the upper lip (4) located directly in front of the delivery gap (6) is between 60° and 90°, the length (x) of section (7) being a multiple of the length (y) of section (8).

2. A system according to claim 1, characterised in that the length (y) of the section (8) of the jet chamber (3) located in front of the delivery gap (6) is greater than the width (s) of the delivery gap (6).

3. A system according to one of claims 1 - 2, characterised in that the baffle (9) is movable so that the baffle projection is approximately half of the gap width (s).

4. A system according to one of the preceding claims, characterised in that at least one section (7, 8) of at least one limiting lip (4) is designed to be pivotable or displaceable.

## Revendications

1. Caisse de tête pour machine à papier, comportant une caisse de répartition (1) ainsi qu'un dispositif de guidage (2), qui lui est raccordé et est destiné à guider une suspension fibreuse dans le sens M de la machine ainsi qu'à répartir la suspension sur la largeur de la machine à papier, le dispositif de guidage (2) débouchant dans une section des buses (3), comportant deux lèvres de limitation (4, 5) ainsi qu'une fente de sortie (6) menant, par l'intermédiaire d'un écran (9), à la maschine à papier, cependant qu'au moins une lèvre de limitation (4, 5) de la section des buses (3) comporte au moins deux zones (7, 8), à inclinaisons différentes (alpha, beta), par rapport au sens du flux (M) de la suspension, dans la section des buses, et que l'angle d'inclination (alpha) de la zone (7) - se raccordant directement au dispositif de guidage (2) - de la lèvre supérieure (4) limitant la section des buses est compris entre 0 et 30 °, caractérisée en ce que l'angle d'inclinaison de la zone (8) de la lèvre supérieure (4), placée directement avant la fente de sortie (6), estcompris entre 60 et 90°, la longueur (x) de la zone (7) étant un multiple de la longueur (y) de la zone (8).

2. Caisse de tête suivant la revendication 1, caractérisée en ce que la longueur (y) de la zone (8) de la section des buses (3), placée devant la fente de sortie (6), est plus grande que la largeur (s) de la fente de sortie (6).

3. Caisse de tête suivant une des revendications 1 et 2, caractérisée en ce que l'écran (9) est mobile de telle façon que son avancée fasse environ la moitié de la largeur de fente (s).

4. Caisse de tête suivant une des revendications précédentes, caractérisée en ce qu'au moins une zone (7, 8) d'au moins une lèvre de limitation (4) est pivotante ou réglable.
